# EUROPÄISCHE PATENTSCHRIFT

(11) **EP 1 178 278 B1**
(45) Veröffentlichungstag und Bekanntmachung des Hinweises auf die Patenterteilung: **30.11.2005**
(21) Anmeldenummer: 01117802.7
(22) Anmeldetag: 21.07.2001
(51) Int. Cl.: F28F 1/40

(54) **Wärmeübertragungsrohr mit gedrallten Innenrippen**
Heat exchange tube with twisted inner fins
Tube d'échange de chaleur avec ailettes intérieures tordues

(30) Priorität: 03.08.2000 DE 10038624
(43) Veröffentlichungstag der Anmeldung: 06.02.2002
(73) Patentinhaber: F.W. Brökelmann Aluminiumwerk GmbH & Co.KG, 59469 Ense (DE)
(72) Erfinder: Mitrovic, Jovan, Prof. Dr.-Ing., 33106 Paderborn (DE); Dittmann, Steffen, Dipl.-Kfm., 58708 Menden (DE); Schönherr, Michael, 58849 Herscheid (DE)
(74) Vertreter: Eichelbaum, Lambert

(56) Entgegenhaltungen:
- DE-A- 2 232 079
- DE-U- 9 203 670
- US-A- 4 154 296
- US-A- 5 655 599
- PATENT ABSTRACTS OF JAPAN vol. 1999, no. 01, 29. Januar 1999 (1999-01-29) -& JP 10 267578 A (MITSUBISHI ELECTRIC CORP), 9. Oktober 1998 (1998-10-09)
- PATENT ABSTRACTS OF JAPAN vol. 014, no. 545 (M-1054), 4. Dezember 1990 (1990-12-04) -& JP 02 230092 A (FURUKAWA ELECTRIC CO LTD:THE), 12. September 1990 (1990-09-12)

## Beschreibung

Die Erfindung betrifft ein Rohr mit gedrallten Innenrippen, die zur Symmetrielängsachse des Rohres rotationssymmetrisch verlaufen.

Bei einem bekannten Rohr dieser Art gemäß der US-A-5,655,599 weisen die freien Enden der Innenrippen zur Symmetrielängsachse des Rohres einen Abstand a auf, der im Verhältnis zum Rohrinnendurchmesser d in einen Bereich von 1 : 5 bis 1 : 2,22 liegt. Ferner verlaufen bei den Ausführungsformen der Figuren 5, 6 und 8 sämtliche Innenrippen bis auf einen ungedrallten und daher gerade verlaufenden Anfangsbereich zur Symmetrielängsachse drallartig in gleicher Richtung, jedoch mit unterschiedlicher Drallänge (siehe Nebenansprüche 1 und 4 dieser Druckschrift). Bei einer weiteren Ausführungsform gemäß Figur 7 sind die Rippen mit entgegengesetzten Drallrichtungen versetzt. Die Rippen sind stets mit ihrer Spitze radial auf die Symmetrielängsachse des Rohres gerichtet und schließen einen Zwischenraum ein, der eine effektive quer zur Längsachse des Rohres verlaufende Querströmung nicht zuläßt.

Ein bekanntes Rohr dieser Art gemäß dem DE-GM 74 22 107 weist an seiner Innenseite mehrere mehrgängige schraubenartige Innenrippen auf, die eine geringe Breite b sowie eine geringe radiale Erstreckung e aufweisen. Dabei soll die Breite b in einem Bereich von 0,02 und 0,15 inch und die Höhe e in einem Bereich zwischen 0,0125 und 0,075 inch liegen; d.h. das Größtmaß in beiden Bereichen beträgt unter der Annahme 1 inch = 25,4 mm bei der Breite b = 3,8 mm, bei der Höhe e = 1,9 mm, bei einem Innendurchmesser von ca. 20,3 mm. Daraus folgt, daß sich in einem solchen von einem Fluid durchströmten Rohr zwar aufgrund des Verhältnisses von Rohrinnendurchmesser zu den relativ kurzen und im Querschnitt noppenartig ausgebildeten Innenrippen in der Nähe der Innenwand den Wärmeübergang fördernde Turbulenzen ausbilden, es jedoch an einer zur Hauptströmrichtung querverlaufenden Sekundärströmung fehlt und somit letztlich der Wärmeübergangseffekt auf die Strömungsverhältnisse der Hauptströmung und auf die durch die Wandunebenheiten ausgelösten Turbulenzen beschränkt bleibt.

Diesen Nachteil einer zu gringen Wärmeübertragungsfläche der Innenrippen hat offenkundig der Erfinder der gattungsfremden DE 196 09 641 C2 erkannt und zu diesem Zweck ein Rohr für die Kühlung von Betondecken mit Luft vorgeschlagen, welches mit erheblich längeren geraden Innenrippen versehen ist, die sich radial von der Innenwandung des Rohres in Richtung auf die Symmetrielängsachse erstrecken. Dieses Rohr ist jedoch mit dem Nachteil behaftet, daß die Kernströmung, d.h. die Strömung durch den freien, zentralen Raum in der Nähe der Symmetrielängsachse mit erheblichen Druckverlusten behaftet ist und eine effektive Wärmeübertragung zwischen dieser Kernströmung und der Rohrinnenwand dem Zufall überlassen bleibt, weil eine die Wärmeübertragung erhöhende Strömung quer zur Hauptströmung nicht vorhanden ist. Die Strömung innerhalb einer jeden von zwei benachbarten Rippenflanken und der Rohrinnenwand gebildeten Teilkammer ist aufgrund der Wandreibung mit einer geringeren Geschwindigkeit als die Kernströmung behaftet. Zudem ist der stoffliche Austausch zwischen der Kernströmung und der Strömung in den einzelnen Kammern dem Zufall überlassen. Da diese Rippen infolge der herabgesetzten Strömungsgeschwindigkeit in den Kammern den Wärmeübertragungskoeffizienten herabsetzen, beruht ihre positive Wirkung ausschließlich auf einer Vergrößerung der Wärmeübertragungsfläche. Das gleiche gilt für das gattungsfremde Rohr gemäß Fig. 2 der DE 27 03 341 C2.

Weiterhin ist aus der EP 0 582 835 A1 ein Wärmeübertrager bekannt geworden, der sich aus mehreren, in ihrer Außenwandung abgestuften, gattungsfremden Rohren zusammensetzt, in deren Innenraum weitere unterschiedlich konfigurierte Rohre mit unterschiedlichen Abmessungen und Innenrippen konzentrisch angeordnet sind, die als Ölkühler dienen sollen. Diese Wärmeübertragungsrohre sind neben ihrer aufwendigen Herstellung mit dem Nachteil eines erheblichen Druckverlustes behaftet, weil auch dabei - soweit sie überhaupt vorhanden ist - eine die Wärmeübertragung erhöhende Querströmung entweder nicht oder nur zufällig entstehen kann und auf das innenliegende Rohr beschränkt bleibt.

Außer den vorgenannten Veröffentlichungen gibt es noch einen umfangreichen Stand der Technik mit innenberippten Rohren, wie z.B. aus der DE-OS 24 02 942, der DE-33 34 964 A1 und der DE-OS 26 15 168, die aber allesamt Innenrippen mit den oben dargelegten Nachteilen aufweisen. Da bei diesen eine Verdrallung fehlt, entsprechen sie nicht der Gattung der in der vorliegenden Erfindung beschriebenen Rohre.

Denn der Erfindung liegt die Aufgabe zugrunde, ein Wärmeübertragungsrohr der eingangs genannten Gattung zu schaffen, welches sich gegenüber den bislang bekannten innenverrippten Rohren durch eine erheblich bessere Wärmeübertragungsleistung auszeichnet und sich zu diesem Zweck nicht nur einer Erhöhung der inneren Wärmeübertragungsfläche bedient, sondern auch eine effektive Querströmung zwischen der Innenwandfläche des Rohres und der Kernströmung in der Nähe der Symmetrielängsachse zur Wärmeübertragungserhöhung gewährleistet.

Diese Aufgabe wird in drei unterschiedlichen Ausführungsformen durch die Merkmale der Ansprüche 1, 2 und 3 gelöst.

Durch diese Merkmale wird erstmalig ein Rohr geschaffen, welches aufgrund des geringen Abstandes a zwischen 1/12 und 1/3 des Innendurchmessers des Rohres nicht nur eine große Wärmeübertragungsfläche auf seiner Innenseite aufweist, sondern sich aufgrund der Drallung der Innenrippen in jedem gedrallten Zwischenraum zwischen zwei benachbarten Rippenflanken und der Rohrwandung einerseits und der durch den freien Raum in der Nähe der Symmetrielängsachse strömenden Kernströmung andererseits eine Querströmung mit relativ geringen Druckverlusten ausbildet, die für eine erhebliche Steigerung der Wärmeübertragungsleistung zwischen der Kernströmung und der Rohrwand sorgt. Dieses Wirkungsprinzip ist im gesamten Stand der Technik ohne Vorbild, sei es, daß nach dem nächstkommenden Stand der Technik gemäß der US-A-5,655,599 und dem DE-GM 74 22 107 sich aufgrund der kurzen noppenartigen Rippen keine ausgeprägte Querströmung, sondern nur eine erhöhte Turbulenz im Wandbereich ausbilden kann oder sei es, daß die längeren Rippen gemäß dem Stand der Technik keine Verdrallung aufweisen.

Bei der Ausbildung der Querschnittsform der Innenrippen gestattet die Erfindung mehrere Ausführungsformen:

Bei der ersten Ausführungsform bildet die Querschnittsform einer jeden Rippe ein spitzes, gleichschenkeliges Dreieck mit gerade verlaufenden Schenkelseiten, dessen Dreieckspitze mittels eines Radius abgerundet in die beiden Schenkelseiten übergeht, wobei jeweils zwei benachbarte Innenrippen einen im Querschnitt trapezförmigen Zwischenraum bilden. Diese Querschnittsform ist zwar grundsätzlich aus der DE 33 34 964 A1 bekannt, jedoch verlaufen dort die Rippen ohne jeden Drall, so daß sie in Verbindung mit den Verdrallungsmerkmalen des Anspruchs 1 nicht als bekannt zu bezeichnen sind.

Bei der zweiten Ausführungsform weist die Querschnittsform einer jeden Innenrippe des Rohres die Form eines Zahnes bei Zahnrädern mit konvex nach außen gewölbten Flanken mit abgerundeter Zahnspitze auf, wobei zwei benachbarte Rippen einen im Querschnitt U-förmigen Zwischenraum mit konkav eingefallenen Seitenflächen umgreifen. Diese Rippenform ist besonders für Fluide großer Viskosität wie Öle geeignet.

Bei der dritten Ausführungsform weist die Querschnittsform einer jeden Innenrippe ein gleichschenkeliges, spitzes Dreieck mit konkav nach innen einfallenden Schenkeln und eine Halbkreisform an der Spitze auf, wobei jeweils zwei benachbarte Innenrippen einen im Querschnitt trapezförmigen Zwischenraum U-förmig umgreifen, dessen Trapezschenkel konvex nach außen gewölbt sind. Diese Rippenform findet bevorzugt Einsatz bei der Durchströmung von Fluiden geringer Viskosität, wie sie beispielsweise Gase aufweisen.

Sämtliche dieser unterschiedlichen Ausführungsformen der Innenrippen führen zu unterschiedlichen Strömungen quer zur Kernströmung im Bereich der Symmetrielängsachse. Dabei wird vorteilhaft die Anzahl der Rippen, die Steigung der Verdrallung, die Rippendicke und die Form in Abhängigkeit von der Art des Fluids und dessen Strömungsgeschwindigkeit sowie vom Druckabfall gestaltet, ohne dadurch den Erfindungsgedanken zu verlassen.

Nach einer besonders vorteilhaften Weiterbildung der Erfindung werden diese Rohre in Massenfertigung mit ihren Innenrippen aus stranggepreßtem Aluminium oder Kupfer bzw. aus extrudiertem Kunststoff hergestellt. Dabei zeichnen sich sowohl Aluminium als auch Kupfer durch eine hohe Wärmeleitfähigkeit aus.

Zur Sicherstellung einer gleichmäßigen Kern- und Querströmung ist die Querschnittsgestaltung des Rohres mit seinen Innenrippen und den Zwischenräumen über die gesamte Länge der Verdrallung in jeder Querschnittsebene gleich.

Die Wanddicke des Rohres wird in Abhängigkeit vom Systemdruck ermittelt und liegt vorteilhaft in einem Bereich zwischen 0,4 mm und 3 mm, wobei jedes Rohr mindestens vier Innenrippen aufweist.

Um eine möglichst hohe Wärmeübertragungsleistung bei einem relativ geringen Druckverlust zu erhalten, wird der Abstand a der freien Enden der Innenrippen von der Symmetrielängsachse des Rohres bei Fluiden großer Viskosität, wie bei Ölen, größer und bei Fluiden mit geringer Viskosität, wie Wasser und Gasen, geringer bemessen. Dadurch vergrößert sich der Querschnitt der Kernströmung im Bereich des freien Querschnittes in der Nähe der Symmetrielängsachse bei Fluiden großer Viskosität gegenüber Fluiden geringer Viskosität.

Erfindungsgemäß darf der freie Innenraum in der Nähe der Symmetrielängsachse in jedem Rohr auf keinen Fall geschlossen werden. Dieser Raum muß mit den Kanälen zwischen den Rippen kommunizieren. Aus diesem Grunde weisen in einer vorteilhaften Weiterbildung die freien Enden der Innenrippen von der Symmetrielängsachse auch bei Fluiden geringer Viskosität stets einen solchen Abstand a von dieser auf, daß zwischen dessen freien Enden in jedem Querschnitt des Rohres ein Kernströmkanal erhalten bleibt. Aus diesem Grund soll gemäß dem Merkmal a) des Hauptanspruchs dieser Abstand a nicht unter 1/12 des Rohrinnendurchmessers bemessen werden.

Mehrere Ausführungsbeispiele der Erfindung sind in den Zeichnungen dargestellt. Dabei zeigen:
Fig. 1 den Querschnitt eines Rohres mit acht Innenrippen, welche die Querschnittsform eines spitzen gleichschenkeligen Dreiecks aufweisen,
Fig. 2 eine weitere Querschnittsausbildung eines Rohres mit Innenrippen, von denen eine jede die Querschnittsform eines Zahnes bei Zahnrädern mit konvex nach außen gewölbten Flanken aufweist,
Fig. 3 eine dritte Querschnittsform eines Rohres, bei dem eine jede Innenrippe die Querschnittsform eines gleichschenkeligen, spitzen Dreiecks mit konkav nach innen einfallenden Schenkelseiten besitzt,
Fig. 4 eine perspektivische Ansicht des Rohres von Fig. 1 mit gestrichelt angedeuteter Verdrallung der Innenrippen,
Fig. 5 das Rohr von Fig. 4 in teilweise aufgeschnittener Perspektivansicht mit durch Pfeile angedeuteten Strömungen und
Fig. 6 eine beispielhafte Prinzipdarstellung eines Wärmeübertragers zum Einsatz der Rohre gemäß den Figuren 1 bis 5.

In Fig. 1 ist eine erste Ausführungsform des erfindungsgemäßen Rohres 1 dargestellt. Dabei bildet die Querschnittsform einer jeden Rippe 2 ein spitzes, gleichschenkeliges Dreieck mit gerade verlaufenden Schenkelseiten 2a, 2b, dessen Dreieckspitze 2c mittels eines Radius r abgerundet in die beiden Schenkelseiten 2a, 2b übergeht. Jeweils zwei benachbarte Innenrippen 2 bilden einen im Querschnitt trapezförmigen Zwischenraum 2d.

Im Ausführungsbeispiel der Fig. 2 weist eine jede Innenrippe 3 des Rohres 1 die Form eines Zahnes bei Zahnrädern mit konvex nach außen gewölbten Seitenflanken 3a, 3b mit einer abgerundeten Zahnspitze 3c auf. Dabei umgreifen zwei benachbarte Rippen 3 einen im Querschnitt U-förmigen Zwischenraum 3d mit konvex eingefallenen Seitenflächen, die identisch mit der Form der Seitenflanken 3a, 3b der Rippen 3 sind.

In Fig. 3 ist eine weitere Querschnittsform offenbart. Dabei bildet der Querschnitt einer jeden Innenrippe 4 ein gleichschenkeliges, spitzes Dreieck mit konkav nach innen einfallenden Schenkelseiten 4a, 4b mit einer halbkreisförmigen Spitze 4c. Jeweils zwei benachbarte Innenrippen 4 umgreifen U-förmig einen im Querschnitt trapezförmigen Zwischenraum 4d, dessen Trapezschenkel konvex nach außen gewölbt sind und identisch mit den Schenkelseiten 4a, 4b sind.

Jedes Rohr 1 ist mit mindestens vier Innenrippen 2, 3, 4, im vorliegenden Fall mit jeweils acht Innenrippen 2, 3, 4 versehen. Die freien Enden 2c, 3c, 4c sind mit den Spitzen der Querschnittsformen der einzelnen Innenrippen 2, 3, 4 identisch. Dabei muß allerdings beachtet werden, daß die Spitzen sich auf den flächigen Querschnittskörper eines Dreiecks, hingegen die freien Enden sich auf einen verdrallt zur Symmetrielängsachse 5 erstreckenden räumlichen Körper beziehen. Diese freien Enden 2c, 3c, 4c weisen zur Symmetrielängsachse 5 des Rohres 1 einen Abstand a auf, der im Verhältnis zum Rohrinnendurchmesser d in einem Bereich von 1 : 12 bis 1 : 3 liegt.

Und schließlich verlaufen sämtliche Innenrippen 2, 3, 4 gemäß der perspektivischen Darstellung der Fig. 4 zur Symmetrielängsachse 5 drallartig in gleicher Drallrichtung, hier z.B. nach links in Richtung des Pfeiles 6, und weisen die gleiche Drallänge L auf. Unter dieser Drallänge versteht man die Länge, die zwischen einer vollständigen 360°-Drallung einer Rippe liegt, d.h. die Länge L zwischen zwei Schnittebenen, zwischen denen nach einer 360°-Drallung eine jede Rippe wieder an der gleichen Stelle der ersten Schnittebene liegt.

Die Rohre sind vorteilhaft entweder aus einem stranggepreßten Aluminium oder Kupfer hergestellt oder in Kunststoff extrudiert.

Die Wanddicke d₁ des Rohres 1 ist abhängig vom Systemdruck und liegt in einem Bereich zwischen 0,4 mm und 3 mm.

Zur Vermeidung einer jedweden Strömungsunregelmäßigkeit ist die Querschnittskonfiguration des Rohres 1 mit seinen Innenrippen 2, 3, 4 und den Zwischenräumen 2d, 3d, 4d über die Länge L der Verdrallung in jedem Querschnitt gleich. Dadurch werden Drucksprünge und unerwünschte Störeffekte unterbunden, so daß die Kernströmung 7 und jede Querströmung 8 in den Zwischenräumen 2d, 3d und 4d miteinander kommunizieren und sich gegenseitig austauschen.

Es versteht sich, daß die Rohre 1 auch aus anderen als die in den Figuren 1 bis 3 dargestellten Rohre bestehen können, daß also statt der dort dargestellten acht Rippen 2, 3, 4 beispielsweise nur vier Rippen 2, 3, 4 oder mehr als acht Rippen im Innenraum des Rohres 1 angeordnet sind. Denn die Anzahl der Rippen 2, 3, 4, die Länge L der Verdrallung sowie die Dicke und Rippenform werden in Abhängigkeit von der Art des Fluids und dessen Strömungsgeschwindigkeit sowie vom Druckabfall gestaltet. Dabei gilt die allgemeine Strömungsregel, daß der Druckabfall um so größer ist, je enger der freie Strömquerschnitt im Kernbereich sowie zwischen den Einzelrippen 2, 3, 4 ist, daß aber andererseits mit größerer Rippenanzahl und damit einhergehender größerer Wärmeübertragungsfläche auch die Wärmeübertragungsleistung passiv steigt.

Bei dem erfindungsgemäßen Rohr 1 kommt aber der Verdrallung und der dadurch induzierten Querströmung zwischen dem Kernbereich in der Nähe der Symmetrielängsachse 5 und der Rohrinnenwandung 9 eine tragende Bedeutung zu. Diese ist in Fig. 5 veranschaulicht. Um die Symmetrielängsachse 5 des Rohres 1 bildet sich im freien Strömquerschnitt zwischen den Enden 2c, 3c, 4c der Rippen 2, 3, 4 eine Kernströmung 7, der aufgrund auch der Verdrallung der Endbereiche, die mit den Enden der Spitzen 2c, 3c, 4c übereinstimmen, ein Drall erteilt wird, der im dargestellten Fall ein Linksdrall ist, d.h. mit einer Drehung in der Zeichenebene im Gegenuhrzeigersinn verbunden ist, wie es der Pfeil 6 der Figuren 4 und 5 ausweist. Aufgrund der Verdrallung der Rippen 2 bzw. 3, 4 bildet sich in den Zwischenräumen 2d bzw. 3d, 4d eine Querströmung 8 aus, welche durch die darin eingezeichneten Pfeile angedeutet ist. Infolge dieser Querströmung 8, d.h. durch eine Strömung quer zur Symmetrielängsachse 5, findet ein äußerst intensiver Wärmetransport zwischen der Kernströmung 7 und der Innenwandung 9 des Rohres 1 statt. Aufgrund der hohen Wärmeleitfähigkeit λ des beispielsweise aus stranggepreßtem Aluminium oder Kupfer hergestellten Rohres 1 von
209, 3 W/(mK) Aluminium
und
407,1 W/(mK) bei Kupfer
erfolgt eine erhebliche Wärmeübertragungsleistung von der Kernströmung 7 über die Querströmung 8 an die Innenseite 9 des Rohres 1 und von dort weiter durch dessen Wand 10 mit der Dicke d₁ auf die Außenseite 11 statt.

Ein derartiges Rohr 1 findet beispielsweise Anwendung auf einem Rohrbündelwärmeübertrager 12, wie er in Fig. 6 dargestellt ist. Dabei tritt beispielsweise das Kühlmedium über den Stutzen 13 in die Rohre 1 ein und verläßt diese durch den Austritt 14. Im Gegenstrom tritt das beispielsweise zu kühlende Medium durch den Eintrittstutzen 15 an die Außenseite 11 der Rohre 1 ein und verläßt den Wärmeübertrager 12 in herabgekühltem Zustand durch den Auslaßstutzen 16. Es versteht sich, daß das erfindungsgemäße Rohr 1 sowohl zur Kühlung als auch zur Aufheizung von Fluiden Verwendung finden kann, je nachdem in welcher Richtung der Wärmeübertragungsvorgang stattfinden soll. Dabei gilt die allgemeine Regel, daß bei Fluiden mit großer Viskosität wie beispielsweise bei Ölen der Abstand a der freien Enden 2c, 3c, 4c der Innenrippen 2, 3, 4 von der Symmetrielängsachse 5 des Rohres 1 größer als bei Fluiden mit geringer Viskosität, wie Wasser und Gasen, zu bemessen ist.

### Bezugszeichenliste:

- Rohr: 1
- Innenrippen: 2, 3, 4
- Schenkelseiten der Innenrippe 2: 2a, 2b
- Dreieckspitze: 2c
- trapezförmiger Zwischenraum: 2d
- Seitenflanken der Innenrippe 3: 3a, 3b
- Zahnspitze: 3c
- U-förmiger Zwischenraum: 3d
- Schenkelseiten der Innenrippe 4: 4a, 4b
- halbkreisförmige Spitze: 4c
- Zwischenraum: 4d
- Pfeil: 6
- Kernströmkanal: 7
- Querströmung: 8
- Innenseite des Rohres 1: 9
- Wand des Rohres 1: 10
- Außenseite des Rohres 1: 11
- Rohrbündelwärmeübertrager: 12
- Eintritt in die Rohre 1: 13
- Austritt: 14
- Eintrittstutzen: 15
- Auslaßstutzen: 16
- Abstand der freien Enden 2c, 3c, 4c zur Symmetrielängsachse 5: a
- Rohrinnendurchmesser: d
- Wanddicke der Rohre 1: d₁
- Drallänge: L
- Wärmeleitfähigkeit: λ
- Radius: r

## Patentansprüche

1. Rohr (1) mit mehreren gedrallten Innenrippen (2, 3, 4), die zur Symmetrielängsachse(5) des Rohres (1) rotationssymmetrisch verlaufen, wobei die freien Enden (2c, 3c, 4c) der Innenrippen (2, 3, 4) zur Symmetrielängsachse (5) des Rohres (1) einen Abstand (a) aufweisen, der im Verhältnis zum Rohrinnendurchmesser (d) in einem Bereich von 1 : 12 bis 1 : 3 liegt, und sämtliche Innenrippen (2, 3, 4) zur Symmetrielängsachse (5) drallartig in gleicher Richtung (Pfeil 6) mit gleicher Drallänge (11) verlaufen, wobei die Querschnittsform einer jeden Innenrippe (2) ein spitzes, gleichschenkliges Dreieck mit gerade verlaufenden Schenkelseiten (2a, 2b) bildet, dessen Dreieckspitze (2c) mittels eines Radius (r) abgerundet in die beiden Schenkelseiten (2a, 2b) übergeht und jeweils zwei benachbarte Innenrippen (2) einen im Querschnitt trapezförmigen Zwischenraum (2d) bilden.

2. Rohr (1) mit mehreren gedrallten Innenrippen (2, 3, 4), die zur Symmetrielängsachse (5) des Rohres (1) rotationssymmetrisch verlaufen, wobei die freien Enden (2c, 3c, 4c) der Innenrippen (2, 3, 4) zur Symmetrielängsachse (5) des Rohres (1) einen Abstand (a) aufweisen, der im Verhältnis zum Rohrinnendurchmesser (d) in einem Bereich von 1:12 bis 1 : 3 liegt, und sämtliche Innenrippen (2, 3, 4) zur Symmetrielängsachse (5) drallartig in gleicher Richtung (Pfeil 6) mit gleicher Drallänge (11) verlaufen, wobei die Querschnittsform einer jeden Innenrippe (3) des Rohres (1) die Form eines Zahnes bei Zahnrädern mit konvex nach außen gewölbten Seitenflanken (3a, 3b) mit abgerundeter Zahnspitze (3c) aufweist und zwei benachbarte Rippen (3) einen im Querschnitt U-förmigen Zwischenraum (3d) mit konkav eingefallenen Seitenflächen umgreifen.

3. Rohr (1) mit mehreren gedrallten Innenrippen (2, 3, 4), die zur Symmetrielängsachse (5) des Rohres (1) rotationssymmetrisch verlaufen, wobei die freien Enden (2c, 3c, 4c) der Innenrippen (2, 3, 4) zur Symmetrielängsachse (5) des Rohres (1) einen Abstand (a) aufweisen, der im Verhältnis zum Rohrinnendurchmesser (d) in einem Bereich von 1 : 12 bis 1 : 3 liegt, und sämtliche Innenrippen (2, 3, 4) zur Symmetrielängsachse (5) drallartig in gleicher Richtung (Pfeil 6) mit gleicher Drallänge (11) verlaufen, wobei die Querschnittsform einer jeden Innenrippe (4) ein gleichschenkliges, spitzes Dreieck mit konkav nach innen einfallenden Schenkelseiten (4a, 4b) und eine Halbkreisform an der Spitze (4c) aufweist, und jeweils zwei benachbarte Innenrippen (4) einen im Querschnitt trapezförmigen Zwischenraum (4d) U-förmig umgreifen, dessen Trapezschenkel konvex nach außen gewölbt sind.

4. Rohr nach einem der Ansprüche 1 bis 3, **dadurch gekennzeichnet, daß** das Rohr (1) mit seinen Innenrippen (2, 3, 4) einteilig aus stranggepreßtem Aluminium oder Kupfer, bzw. aus extrudiertem Kunststoff besteht.

5. Rohr nach einem der Ansprüche 1 bis 4, **dadurch gekennzeichnet, daß** die Querschnittskonfiguration des Rohres (1) mit seinen Innenrippen (2, 3, 4) und den Zwischenräumen (2d, 3d, 4d) über die Länge (L) der Verdrallung in jeder Querschnittsebene gleich ist.

6. Rohr nach einem der Ansprüche 1 bis 5, **dadurch gekennzeichnet, daß** die Wanddicke (d₁) des Rohres (1) in Abhängigkeit vom Systemdruck in einem Bereich zwischen 0,4 mm und 3 mm liegt.

7. Rohr nach einem der Ansprüche 1 bis 6, **dadurch gekennzeichnet, daß** es (1) mindestens vier Innenrippen (2, 3, 4) aufweist.

8. Rohr nach einem der Ansprüche 1 bis 7, **dadurch gekennzeichnet, daß** die Anzahl der Rippen (2, 3, 4), die Länge (L) der Verdrallung, die Dicke und Form der Rippen (2, 3, 4) in Abhängigkeit von der Art des Fluids und dessen Strömungsgeschwindigkeit sowie vom Druckabfall gestaltet ist.

9. Rohr nach einem der Ansprüche 1 bis 8, **dadurch gekennzeichnet, daß** der Abstand (a) der freien Enden (2c, 3c, 4c) der Innenrippen (2, 3, 4) von der Symmetrielängsachse (5) des Rohres (1) bei Fluiden großer Viskosität, wie bei Ölen, größer als bei Fluiden geringer Viskosität, wie Wasser und Gasen, bemessen ist.

10. Rohr nach einem der Ansprüche 1 bis 9, **dadurch gekennzeichnet, daß** die freien Enden (2c, 3c, 4c) der Innenrippen (2, 3, 4) von der Symmetrielängsachse (5) auch bei Fluiden geringer Viskosität stets einen solchen Abstand (a) von dieser aufweisen, daß zwischen dessen freien Enden (2c, 3c, 4c) in jeder Querschnittsebene des Rohres (1) ein Kernströmkanal (7) gebildet ist.

## Claims

1. A pipe (1) having several internal ribs (2, 3, 4) with a spiral twist running with rotational symmetry with the longitudinal axis of symmetry (5) of the pipe (1), whereby the free ends (2c, 3c, 4c) of the internal ribs (2, 3, 4) are at a distance from the longitudinal axis of symmetry (5) of the pipe (1), which is in the range of 1:12 to 1:3 in relation to the inside diameter of the pipe, and all the internal ribs (2, 3. 4) run in the same direction (arrow 6) and with the same spiral length (11) with a spiral twist to the longitudinal axis of symmetry (5), whereby the cross-sectional shape of each internal rib (2) forms an acute equilateral triangle with straight legs (2a, 2b) whereof the triangular tip (2c) develops into the two legs (2a, 2b) with a rounded tip because of radius, with two adjacent internal ribs (2) forming an interspace (2d) having a trapezoidal cross section.

2. The pipe (1) having several internal ribs (2, 3, 4) with a spiral twist running with rotational symmetry with the longitudinal axis of symmetry (5) of the pipe (1), whereby the free ends (2c, 3c, 4c) of the internal ribs (2, 3, 4) are at a distance from the longitudinal axis of symmetry (5) of the pipe (1), which is in the range of 1:12 to 1:3 in relation to the inside diameter of the pipe, and all the internal ribs (2, 3, 4) run in the same direction (arrow 6) and with the same spiral length (11) with a spiral twist to the longitudinal axis of symmetry (5). whereby the cross-sectional shape of each internal rib (3) of the pipe (1) has the shape of the tooth of gear wheels with side flanks (3a, 3b) with a convex outward curvature and with a rounded tip of the tooth, and two adjacent ribs extend around an interspace (3d) having a U-shaped cross section with side faces having a concave curvature.

3. The pipe (1) having several internal ribs (2, 3, 4) with a spiral twist running with rotational symmetry with the longitudinal axis of symmetry (5) of the pipe (1), whereby the free ends (2c, 3c, 4c) of the internal ribs (2, 3, 4) are at a distance from the longitudinal axis of symmetry (5) of the pipe (1), which is in the range of 1:12 to 1:3 in relation to the inside diameter of the pipe, and all the internal ribs (2, 3, 4) run in the same direction (arrow 6) and with the same spiral length (11) with a spiral twist to the longitudinal axis of symmetry (5), whereby the cross-sectional shape of each internal rib (4) has an acute equilateral triangle with legs (4a, 4b) having a concave inward curvature and a semicircular shape at the tip(4c), with two adjacent internal ribs (4) extending in a U-shape around an interspace (4d) having a trapezoidal cross section, the trapezoidal legs having an outward convex curvature.

4. The pipe as claimed in any one of Claims 1 to 3, **characterised in that** the pipe (1) with its internal ribs (2, 3, 4) is made of extruded aluminium or copper or extruded plastic in one piece.

5. The pipe as claimed in any one of Claims 1 to 4, **characterised in that** the cross-sectional configuration of the pipe (1) with its internal ribs (2, 3, 4) and the interspaces (2d, 3d, 4d) is the same over the length (L) of the twist in each cross-sectional plane.

6. The pipe as claimed in any one of Claims 1 to 5, **characterised in that** the wall thickness (di) of the pipe (1) is between 0.4 mm and 3 mm, depending on the system pressure.

7. The pipe as claimed in any one of Claims 1 to 6, **characterised in that** it (1) has at least four internal ribs (2, 3, 4).

8. The pipe as claimed in any one of Claims 1 to 7, **characterised in that** the number of ribs (2, 3, 4), the length (L) of the twist, the thickness and the shape of the ribs (2, 3, 4) are selected as a function of the type of fluid and its flow rate as well as the pressure drop.

9. The pipe as claimed in any one of Claims 1 to 8, **characterised in that** the distance (a) of the free ends (2c, 3c, 4c) internal ribs (2, 3, 4) from the longitudinal axis of symmetry (5) of the pipe (1) is selected to be larger in the case of high-viscosity fluids such as oils than in the case of low-viscosity fluids such as water and gases.

10. The pipe as claimed in any one of Claims 1 to 9, **characterised in that** the free ends (2c, 3c, 4c) of the internal ribs (2, 3, 4) are always at a distance (a) from the longitudinal axis of symmetry (5) even with low-viscosity fluids, such that a core flow channel (7) is formed between its free ends (2c, 3c, 4c) in each cross-sectional level of the pipe (1).

## Revendications

1. Tube (1) avec plusieurs ailettes intérieures tordues (2, 3, 4) qui s'étendent de façon symétrique en rotation à l'axe longitudinal de symétrie (5) du tube (1), les extrémités libres (2c, 3c, 4c) des ailettes intérieures (2, 3, 4) comportant par rapport à l'axe longitudinal de symétrie (5) du tube (1) une distance (a) qui en proportion du diamètre intérieur (d) du tube se situe dans un fourchette de 1 : 12 à 1 : 3 et toutes les ailettes intérieures (2, 3, 4) s'étendant de façon tordue par rapport à l'axe longitudinal de symétrie (5) dans la même direction (flèche 6), avec la même longueur de torsion (11), la forme de section transversale de chaque ailette intérieure (2) formant un triangle aigu à côtés égaux, avec des côtés latéraux (2a, 2b) s'étendant de façon rectiligne dont le sommet du triangle (2c) passe de façon arrondie avec un angle (r) dans les deux côtés latéraux (2a, 2b) et respectivement deux ailettes intérieures voisines (2) formant un espace intérieur (2d) de section transversale trapézoïdale.

2. Tube (1) avec plusieurs ailettes intérieures tordues (2, 3, 4) qui s'étendent de façon symétrique en rotation par rapport à l'axe longitudinal de symétrie (5) du tube (1), les extrémités libres (2c, 3c, 4c) des ailettes intérieures (2, 3, 4) présentant par rapport à l'axe longitudinal de symétrie (5) du tube (1) une distance (a), qui en proportion du diamètre intérieur du tube (d) se situe dans une fourchette de 1 : 12 à 1 : 3 et l'ensemble des ailettes intérieures (2, 3, 4) s'étendant de façon tordue par rapport à l'axe longitudinal de symétrie (5), dans la même direction (flèche 6) avec une même longueur de torsion (11), la forme de la section transversale de chaque ailette intérieure (3) du tube (1) présentant la forme d'une dent pour des roues dentées à flancs latéraux courbés de façon convexe vers l'extérieur (3a, 3b) avec une pointe de dent arrondie (3c) et deux ailettes voisines (3) entourant un espace intermédiaire (3d) de section transversale en forme de U avec des surfaces latérales à dépression concave.

3. Tube (1) avec plusieurs ailettes intérieures tordues (2, 3, 4) qui s'étendent de façon symétrique en rotation par rapport à l'axe longitudinal de symétrie (5) du tube (1), les extrémités libres (2c, 3c, 4c) des ailettes intérieures (2, 3, 4) présentant par rapport à l'axe longitudinal de symétrie (5) du tube (1) une distance (a), qui en proportion du diamètre intérieur du tube (d) se situe dans une fourchette de 1 : 12 à 1 : 3 et l'ensemble des ailettes intérieures (2, 3, 4) s'étendant de façon tordue par rapport à l'axe longitudinal de symétrie (5), dans la même direction (flèche 6) avec une même longueur de torsion (11), la forme de la section transversale de chaque ailette intérieure (4) comportant un triangle aigu à côtés égaux, avec des côtés latéraux (4a, 4b) à dépression concave vers l'intérieur et une forme de demi cercle sur le sommet (4c) et respectivement deux ailettes voisines (4) entourant en forme de U un espace intermédiaire de section transversale trapézoïdale (4d) dont les côtés du trapèze sont courbés de façon convexe vers l'extérieur.

4. Tube selon l'une quelconque des revendications 1 à 3, **caractérisé en ce que** le tube (1) avec ses ailettes intérieures (2, 3, 4) est composé en monobloc d'un aluminium ou d'un cuivre filé à chaud, respectivement d'une matière plastique extrudée.

5. Tube selon l'une quelconque des revendications 1 à 4, **caractérisé en ce que** dans le plan de section transversale, la configuration de la section transversale du tube (1) avec ses ailettes intérieures (2, 3, 4) et les espaces intermédiaires (2d, 3d, 4d) est identique sur la longueur (L) de la torsion.

6. Tube selon l'une quelconque des revendications 1 à 5, **caractérisé en ce que** l'épaisseur de paroi (dl) du tube (2) se situe dans une fourchette de 0,4 mm à 3 mm, en fonction de la pression du système.

7. Tube selon l'une quelconque des revendications 1 à 6, **caractérisé en ce** (1) qu'il comporte au moins quatre nervures intérieures (2, 3, 4).

8. Tube selon l'une quelconque des revendications 1 à 7, **caractérisé en ce que** le nombre d'ailettes (2, 3, 4), la longueur (L) de la torsion, l'épaisseur et la forme des ailettes (2, 3, 4) sont conçus en fonction de la nature du fluide et de sa vitesse de circulation, ainsi que de la chute de pression.

9. Tube selon l'une quelconque des revendications 1 à 8, **caractérisé en ce que** la distance (a) entre les extrémités libres (2c, 3c, 4c) des ailettes intérieures (2, 3, 4) et l'axe longitudinal de symétrie (5) du tube (1) est dimensionnée à des valeurs plus importantes pour les fluides très visqueux comme des huiles que pour des fluides de faible viscosité, comme l'eau et les gaz.

10. Tube selon l'une quelconque des revendications 1 à 9, **caractérisé en ce que** même pour des fluides de faible viscosité, les extrémités libres (2c, 3c, 4c) des ailettes intérieures (2, 3, 4) présentent par rapport à l'axe longitudinal de symétrie (5) une distance (a) telle qu'entre chacune des extrémités libres (2c, 3c, 4c) de ce dernier un canal de circulation à coeur (7) est formé dans chaque plan de section transversale du tube (1).
